# EUROPÄISCHE PATENTSCHRIFT

(11) **EP 1 607 630 B1**
(45) Veröffentlichungstag und Bekanntmachung des Hinweises auf die Patenterteilung: **04.10.2006**
(21) Anmeldenummer: 05010105.4
(22) Anmeldetag: 10.05.2005
(51) Int. Cl.: F04B 27/10

(54) **Hubkolbenkompressor**
Piston compressor
Compresseur à piston

(30) Priorität: 14.06.2004 DE 102004028747
(43) Veröffentlichungstag der Anmeldung: 21.12.2005
(73) Patentinhaber: Obrist Engineering GmbH, 6890 Lustenau (AT)
(72) Erfinder: Kuhn, Peter, Prof. Dr.-Ing., 69469 Weinheim (DE)
(74) Vertreter: Quehl, Horst Max

(56) Entgegenhaltungen:
- EP-A- 1 388 668
- DE-A1- 10 159 363
- DE-A1- 19 947 347
- PATENT ABSTRACTS OF JAPAN Bd. 007, Nr. 291 (M-265), 27. Dezember 1983 (1983-12-27) -& JP 58 162783 A (TOYODA JIDO SHOKKI SEISAKUSHO KK; others: 01), 27. September 1983 (1983-09-27)

## Beschreibung

Die Erfindung betrifft einen Hubkolbenkompressor mit mehreren, zueinander und zu einer Triebwelle parallel in einem gemeinsamen Kompressorgehäuse angeordneten Zylinder-Kolbeneinheiten, wobei die Triebwelle von einer mit ihr schwenkbar gekoppelten Taumelscheibe umschlossen ist, mit der die Kolben über eine gelenkige Gleitkupplung verbunden sind.

Ein solcher Kompressor ist aus der EP 1388668 A bekannt.

Ein anderer Kompressor dieser Art ist bekannt durch die DE 4139186. Bei diesem ist die Taumelscheibe auf einem von der Triebwelle getragenen Kugelkörper schwenkbar geführt und in radialem Abstand von diesem über einen Mitnehmer mit der Triebwelle verbunden. Um die für die Veränderung der Kolbenhubweite erforderliche Schwenkbewegung ausführen zu können, erfolgt die Verbindung mit dem Mitnehmer über einen in einem Langloch des Mitnehmers geführten Verbindungsbolzen.

Da die Taumelscheibenneigung sich aufgrund der an den Kolben wirkenden, geregelten Druckdifferenz einstellen soll, ist es für die betreffende Ansprechempfindlichkeit der Regelung von besonderer Bedeutung, dass die Schwenkbewegung mit geringem Reibungswiderstand ausgeführt wird. Der Erfindung liegt die Aufgabe zugrunde, einen Hubkolbenkompressor zu finden, der durch geringe Reibungswiderstände bei der Ausführung der Schwenkbewegung ein verbessertes Regelverhalten aufweist, der weiterhin bei kompakten Abmessungen eine verhältnismäßig große maximale Hubweite seiner Kolben aufweist und folglich eine große Förderleistung ermöglicht und der dabei verhältnismäßig einfach und damit preisgünstig herstellbar ist. Die Lösung der genannten Aufgaben erfolgt aufgrund der kennzeichnenden Merkmale des Patentanspruchs 1. Vorteilhafte Ausführungsformen der Erfindung sind Gegenstand der abhängigen Patentansprüche und der folgenden Beschreibung anhand der Zeichnungen entnehmbar. Es zeigt:
- Fig.1: eine teilweise axial geschnittene Seitenansicht eines erfindungsgemäßen Kompressors mit zur Triebwelle schräg geschwenkter Taumelscheibe,
- Fig.2: eine Darstellung entsprechend Fig.1 bei Leerlaufstellung der Taumelscheibe,
- Fig.3: eine perspektivische Darstellung der Mechanik des Kompressors nach Fig. 1 nach Weglassung des Kompressorgehäuses,
- Fig.4: eine perspektivische Darstellung der Anordnung nach Fig.3 unter anderem Blickwinkel,
- Fig.5: eine seitliche Teilansicht des Kompressorgetriebes im Bereich ihres Gelenkvierecks,
- Fig. 6: eine Querschnittsdarstellung eines Gelenks entlang der Linie VI-VI der Fig.5,
- Fig.7 und Fig.8: Querschnittsdarstellungen weiterer Ausführungsformen des Gelenkes,
- Fig.9: eine vergrößerte Querschnittsdarstellung eines Kolbens, mit Darstellung der Werkzeugführung bei der Bearbeitung einer kugeligen Eingriffsfläche und
- Fig.10: eine Darstellung entsprechend Fig.9 bei der Bearbeitung der zum Beispiel nach Fig.9 gegenüberliegenden Eingriffsfläche.

Der z.B. für die Klimaanlage eines Fahrzeuges vorgesehene Kompressor 1 hat eine durch Wälzlager 2 in seinem Gehäuse 3 zentral gelagerte Triebwelle 4, die an ihrem äußeren Ende ein Riemenrad 5 trägt, um eine Antriebsverbindung mit dem Fahrzeugmotor herzustellen. Dabei umschließt das Gehäuse 3 einen inneren Gehäuseteil 6, in dem in Umfangsrichtung verteilt beispielsweise sieben Zylinderbohrungen 7 vorgesehen sind und in dem das in der Zeichnung sichtbare Wälzlager 2 gehalten ist.

Die in den Zylinderbohrungen geführten Kolben 8 haben an ihrem antriebsseitigen Ende eine gelenkige Gleitkupplung mit einem Kopplungsbügel 9, in den der äußere Umfangsbereich 10 der Taumelscheibe 11 eingreift und in dem diese über kugelsegmentförmige Gleitsteine 12,13 mit den Kolben 8 in Antriebsverbindung steht. Die für die drehbare Lagerung der Gleitsteine 12,13 im Kopplungsbügel 9 erforderlichen beidseitigen Kugelflächen 14,15 werden entsprechend dem eingangs genannten Stand der Technik in separaten und zusätzlichen Zwischenkörpem eingearbeitet, die in den Kopplungsbügel eingefügt werden.

In vorteilhafter Ausgestaltung der vorliegenden Erfindung können die Kugelflächen 14,15 entsprechend den Darstellungen in Fig.9 und 10 mittels rotierend angetriebener, spanabhebender Werkzeuge 16 und 17 hergestellt werden, indem mindestens eine in Achsrichtung seitliche Begrenzungswand 18 des Kopplungsbügels 9 eine die Einführung des Schneidkopfes 19,20 des Werkzeuges 16,17 in den Kopplungsbügel 9 zulassende Öffnung 21 aufweist. Vorzugsweise befindet sich diese Öffnung 21 in der den Kolben 8 abgekehrten Begrenzungswand 18 des Kopplungsbügels 9, denn die diese Öffnung 21 umschließende, gegenüber der gegenüberliegenden Kugelfläche 15 kleinere Kugelfläche 14 wird nur während der Ansaugbewegung des Kolbens 8 belastet, und entsprechend durch kleinere Kräfte, als sie beim Kompressionshub auftreten.

Die Kolben 8 können als separates Teil hülsenförmig durch Tiefziehen hergestellt werden, um anschließend am Kopplungsbügel 9 befestigt zu werden. Der Kopplungsbügel 9 hingegen lässt sich auf einfache Weise als Abschnitt eines Strangprofils vorformen.

Die zur Steuerung der Kolbenhubweite erforderliche schwenkbare Führung der Taumelscheibe 11 sowie die für ihren Drehantrieb erforderliche Kopplung mit der Triebwelle 4 erfolgt erfindungsgemäß durch ein Gelenkviereck 22, das durch zwei schwenkbar an der Triebwelle 4 gelagerte Gelenkarme 23,24, den Abstand zwischen den wellenseitigen Gelenken 25,26 und den Abstand zwischen taumelscheibenseitigen Gelenken 27,28 des Gelenkvierecks 22 gebildet wird.

Für einen bei relativ geringem Durchmesser der Taumelscheibe 11 großen Verstellbereich der Hubweite der Kolben 8 und eine dadurch große, mögliche Förderleistung sind die wellenseitigen Gelenke 25,26 auf der den anderen Gelenken 27,28 gegenüberliegenden Seite der Wellenachse 30 an einer Wellenauskröpfung 29 vorgesehen, so dass sich diese durch eine exzentrisch in der Taumelscheibe 11 vorgesehene Öffnung 33 erstreckt. Außerdem kann die Taumelscheibe 11 durch die beschriebene Ausführung ihrer Kopplung mit den Kolben 8, über ihre gesamte radiale Erstreckung verhältnismäßig dünn ausgeführt werden, wodurch ein weiterer Beitrag für die Ausführung des Kompressors 1 mit möglichst großer Förderleistung gegeben ist.

Der gegenüber dem Abstand der wellenseitigen Gelenke 25,26 kleinere Abstand der Gelenke 27,28 des somit trapezförmigen Gelenkvierecks 22 wird durch die Höhe von beidseitig von der Taumelscheibe 11 abstehende, wangenartige Gelenkträger 31,32 bestimmt.

Vorzugsweise ist das Gelenkviereck 22 beidseitig der Wellenauskröpfung 29, d.h. doppelt ausgeführt, wobei die Wellenauskröpfung 29 seitlich durch zueinander parallele Flächen 34,35 begrenzt ist, so dass diese die ebenfalls abgeflachten Gelenkarme 23,24 seitlich führen können. Die doppelseitigen Gelenkarme 23,24 sind dabei vorzugsweise durch einen Quersteg 36 starr miteinander verbunden, der auch einen Anschlag an der Triebwelle 3 für die maximale Schwenkbewegung der Gelenkarme 23,24 und damit der Taumelscheibe 11 bilden kann.

Bei einfacher anstatt doppelter Ausführung des Gelenkvierecks können die Wellenauskröpfung und die an der Taumelscheibe 11 vorgesehenen Gelenkträger 31,32 einen nicht dargestellten zentralen Führungsschlitz für die beidseitige Führung eines flachen Gelenkarmes aufweisen.

Die Fig. 6 bis 8 zeigen drei Ausführungsbeispiele für die Gelenke 25 bis 28 eines doppelten Gelenkvierecks 22.

Entsprechend Fig.6 ist ein Gelenkzapfen 37 entweder in den in den Gelenkarmen 23 vorgesehenen Bohrungen 38,39 durch eine Presspassung gesichert, so dass er in der gleichachsigen Bohrung 40 des Gelenkträgers 31 ein Gleitlager hat oder die Bohrungen 38,39 der Gelenkarme 23 bilden ein Gleitlager, so dass der Gelenkzapfen 37 in dem Gelenkträger 31 durch Presspassung gehalten ist.

Entsprechend Fig.7 ist beidseitig je ein mit einem Kopf 41,42 versehener Gelenkzapfen 43,44 nagelartig eingepresst. Beim Ausführungsbeispiel nach Fig.8 wird ein durchgehender Gelenkzapfen 45 verwendet, der einerseits durch einen Zapfenkopf 46 und anderseits durch einen Sicherungsring 47 axial gesichert ist.

Da die beschriebenen Gelenke 25 bis 28 des Gelenkvierecks 22 somit als Drehgelenke ausgeführt sind, ergeben sich bei der Verstellbewegung gegenüber bisher üblichen Schubgelenken wesentlich geringere Reibungswiderstände, so dass auf diese Weise auch die eingangs genannte Aufgabe eines verbesserten Regelverhaltens gelöst wird.

## Patentansprüche

1. Hubkolbenkompressor mit mehreren, zueinander und zu einer Triebwelle (4) parallel in einem gemeinsamen Kompressorgehäuse (3) angeordneten Zylinder-Kolbeneinheiten (7,8), wobei die Triebwelle (4) von einer mit ihr schwenkbar gekoppelten Taumelscheibe (11) umschlossen ist, mit der die Kolben (8) über eine gelenkige Gleitkupplung (12,13) verbunden sind, **dadurch gekennzeichnet, dass** die Taumelscheibe (11) über ein schwenkbare Gelenkarme (23,24) aufweisendes, einfaches oder doppeltes Gelenkviereck (22) mit der Triebwelle (4) gekoppelt ist, von dessen einachsig ausgeführten vier Gelenken (25-28) beidseitig an der Taumelscheibe (11) je eines (27,28) vorgesehenen ist, während zwei andere Gelenke (25,26) mit axialem Abstand voneinander an der Triebwelle (4) vorgesehen sind.

2. Kompressor nach Anspruch 1, **dadurch gekennzeichnet, dass** die mit axialem Abstand voneinander an der Triebwelle (4) vorgesehenen Gelenke (25,26) auf der den taumelscheibenseitigen Gelenken (27,28) gegenüberliegenden Seite der Wellenachse (30) an einer Auskröpfung (29) der Triebwelle (4) vorgesehen sind, so dass die relativ zur Triebwelle (11) schwenkbaren Gelenkarme (23,24) quer zur Triebwellenachse (30) verlaufen und sich die Auskröpfung (29) durch eine exzentrische Öffnung (33) der Taumelscheibe (11) erstreckt.

3. Kompressor nach Anspruch 1 oder 2, **dadurch gekennzeichnet, dass** beidseitig an der Taumelscheibe (11) wangenartig seitlich abstehende Gelenkträger (31,32) vorgesehen sind, an deren freien Ende jeweils ein Gelenk (27,28) des einfachen oder doppelten Gelenkvierecks (22) vorgesehen ist.

4. Kompressor nach Anspruch 3, **dadurch gekennzeichnet, dass** die Gelenkträger (31,32) und die Auskröpfung (29) der Triebwelle (4) seitlich abgeflacht sind und durch sie hindurch sich jeweils ein Gelenkzapfen (37;43,44;45) für die Drehlagerung von abgeflachten Gelenkarmen (23,24) eines doppelten Gelenkvierecks (22) erstreckt.

5. Kompressor nach einem der Ansprüche 1 bis 4, **dadurch gekennzeichnet, dass** die Gelenke (25-28) des Gelenkvierecks (22) einachsige Drehgelenke (Fig.6 bis Fig.8) sind.

6. Kompressor nach einem der Ansprüche 1 bis 5, **dadurch gekennzeichnet, dass** jeweils ein Gelenkarmpaar (23 bzw. 24) eines doppelten Gelenkvierecks (22) durch einen Verbindungssteg (36) eine starre Einheit bildet.

7. Kompressor nach einem der Ansprüche 1 bis 6, **dadurch gekennzeichnet, dass** die gelenkige Gleitkupplung zwischen der Taumelscheibe (11) und den Kolben (8) beidseitig an der Taumelscheibe (11) anliegende, kugelsegmentförmige Gleitsteine (12,13) aufweist, die in kugelförmigen Lagerflächen (14,15) gehalten sind, wobei die kugelförmigen Lagerflächen (14,15) in seitlichen Begrenzungswände (18) eines mit den Kolben (8) verbundenen Kopplungsbügels (9) eingearbeitet sind.

8. Kompressor nach Anspruch 7, **dadurch gekennzeichnet, dass** zumindest eine der kugelförmigen Lagerflächen (14) in der angrenzenden seitlichen Begrenzungswand (18) des Kopplungsbügels (9) eine Öffnung (21) umschließt.

9. Kompressor nach Anspruch 8, **dadurch gekennzeichnet, dass** in der dem Kolben (8) abgelegenen seitlichen Begrenzungswand (18) eine Öffnung (21) vorgesehen ist, durch deren Größe ein Werkzeug (16,17) für die rotierende Bearbeitung der Lagerfläche (14) in den Kopplungsbügel (9) einführbar ist.

10. Kompressor nach einem der Ansprüche 7 bis 9, **dadurch gekennzeichnet, dass** die Kolben (8) aus einer tiefgezogenen Hülse bestehen und an einem aus einem Abschnitt eines Strangprofils bestehenden Kopplungsbügel (9) befestigt sind.

## Claims

1. Reciprocating piston compressor with several cylinder-piston units (7, 8) positioned parallel to one another and to a drive shaft (4) in a common compressor casing (3), the drive shaft (4) being embraced by a wobble plate (11) swivellably coupled thereto and to which the pistons (8) are connected by means of an articulated sliding coupling (12,13),**characterized in that** the wobble plate (11) is coupled to the drive shaft (4) by means of a single or double four-bar linkage (22) having a swivellable articulated bracket (23, 24) and in each case one (27, 28) of the uniaxially implemented four joints (25 to 28) are bilaterally provided on the wobble plate (11), whilst two other joints (25, 26) are provided in axially spaced manner on the drive shaft (4).

2. Compressor according to claim 1, **characterized in that** the joints (25, 26) provided with mutual axial spacing on the drive shaft (4) are provided on the side of the shaft axis (30) opposite to the wobble plate-side joints (27, 28) on a right-angled bend (29) of the drive shaft (4), so that the articulated brackets (23, 24) swivellable relative to the drive shaft (4) run at right angles to the drive shaft axis (30) and the bend (29) extends through an eccentric opening (33) of the wobble plate (11).

3. Compressor according to claim 1 or 2, **characterized in that** cheek-like, laterally projecting joint supports (31, 32) are provided bilaterally on the wobble plate (11) and on each of the free ends thereof is located a joint (27, 28) of the single or double four-bar linkage (22).

4. Compressor according to claim 3, **characterized in that** the joint supports (31, 32) and the right-angled bend (29) of the drive shaft (4) are laterally flattened and through each of these extends a hinge pin (37; 43, 44; 45) for the rotary mounting of flattened articulated brackets (23, 24) of a double four-bar linkage (22).

5. Compressor according to one of the claims 1 to 4, **characterized in that** the joints (25 to 28) of the four-bar linkage (22) are uniaxial swivel joints (figs. 6 to 8).

6. Compressor according to one of the claims 1 to 5, **characterized in that** in each case one articulated bracket pair (23 or 24) of a double four-bar linkage (22) through a connecting bar (36) forms a rigid unit.

7. Compressor according to one of the claims 1 to 6, **characterized in that** the articulated sliding coupling between the wobble plate (11) and the pistons (8) has spherical segmental sliding pads (12, 13) bilaterally engaging on the wobble plate (11) and which are held in spherical bearing surfaces (14, 15) worked into lateral boundary walls (18) of a coupling bracket (9) connected to the pistons (8).

8. Compressor according to claim 7, **characterized in that** at least one of the spherical bearing surfaces (14) surrounds an opening (21) in the adjacent, lateral boundary wall (18) of the coupling bracket (9).

9. Compressor according to claim 8, **characterized in that** an opening (21) is provided in the lateral boundary wall (18) remote from the piston (8) and through it can be introduced a tool (16, 17) for the rotary working of the bearing surface (14) in coupling bracket (9).

10. Compressor according to one of the claims 7 to 9, **characterized in that** the pistons (8) comprise a deep-drawn sleeve and are fixed to a coupling bracket (9) comprising a portion of an extruded profile.

## Revendications

1. Compresseur à pistons alternatifs comprenant plusieurs unités de cylindres et de pistons (7, 8) agencées parallèlement les unes aux autres et parallèlement à un arbre d'entraînement (4) dans un carter de compresseur commun (3), dans lequel l'arbre d'entraînement (4) est entouré d'un disque en nutation (11) accouplé avec ledit arbre avec faculté de pivotement et avec lequel les pistons (8) sont reliés par l'intermédiaire d'un accouplement à glissement articulé (12, 13), **caractérisé en ce que** le disque en nutation (11) est accouplé, au moyen d'un quadrilatère articulé simple ou double (22) présentant des bras articulés pouvant être pivotés (23, 24), à l'arbre d'entraînement (4), une articulation (27, 28) parmi les quatre articulations uniaxes (25 - 28) de celui-ci étant prévue respectivement sur chacun des deux côtés sur le disque en nutation (11), tandis que deux autres articulations (25, 26) sont prévues sur l'arbre d'entraînement (4) à distance axiale l'une de l'autre.

2. Compresseur selon la revendication 1, **caractérisé en ce que** les articulations (25, 26) prévues à distance axiale l'une de l'autre sur l'arbre d'entraînement (4) sont prévues sur le côté opposé aux articulations (27, 28) du côté disque en nutation de l'axe d'arbre (30) sur une pièce recourbée (29) de l'arbre d'entraînement (4), de sorte que les bras articulés (23, 24) pouvant être pivotés relativement par rapport à l'arbre d'entraînement (11) s'étendent perpendiculairement à l'axe d'arbre d'entraînement (30) et la pièce recourbée (29) s'étend à travers une ouverture excentrique (33) du disque en nutation (11).

3. Compresseur selon l'une ou l'autre des revendications 1 et 2, **caractérisé en ce que** des supports d'articulation (31, 32) faisant joue et dépassant latéralement sont prévus des deux côtés sur le disque en nutation (11), une articulation (27, 28) du quadrilatère articulé simple ou double (22) étant prévue respectivement sur l'extrémité libre desdits supports.

4. Compresseur selon la revendication 3, **caractérisé en ce que** les supports d'articulation (31, 32) et la pièce recourbée (29) de l'arbre d'entraînement (4) sont aplatis latéralement et **en ce qu'**un pivot (37 ; 43, 44 ; 45) s'étend respectivement à travers lesdits supports pour le montage en rotation de bras articulés aplatis (23, 24) d'un quadrilatère articulé double (22) .

5. Compresseur selon l'une des revendications 1 à 4, **caractérisé en ce que** les articulations (25 - 28) du quadrilatère articulé (22) sont des articulations tournantes uniaxes (figure.6 à figure 8).

6. Compresseur selon l'une des revendications 1 à 5, **caractérisé en ce qu'**une paire de bras articulés (23 ou 24) d'un quadrilatère articulé double (22) forme respectivement une unité rigide par l'intermédiaire d'une barrette de liaison (36).

7. Compresseur selon l'une des revendications 1 à 6, **caractérisé en ce que** l'accouplement à glissement articulé entre le disque en nutation (11) et les pistons (8) présente des deux côtés des coulisseaux (12, 13) en forme de segment de sphère et venant s'appliquer sur le disque en nutation (11), lesquels sont maintenus dans des surfaces d'appui sphériques (14, 15), les surfaces d'appui sphériques (14, 15) étant ménagées dans des parois de délimitation latérales (18) d'un étrier d'accouplement (9) relié aux pistons (8).

8. Compresseur selon la revendication 7, **caractérisé en ce qu'**au moins une des surfaces d'appui sphériques (14) entoure une ouverture (21) dans la paroi de délimitation latérale adjacente (18) de l'étrier d'accouplement (9).

9. Compresseur selon la revendication 8, **caractérisé en ce qu'**une ouverture (21) est prévue dans la paroi de délimitation latérale (18) éloignée du piston (8), ouverture dont la dimension permet d'introduire un outil (16, 17) dans l'étrier d'accouplement (9) pour l'usinage en rotation de la surface d'appui (14).

10. Compresseur selon l'une des revendications 7 à 9, **caractérisé en ce que** les pistons (8) sont constitués d'une douille emboutie en profondeur et sont fixés sur un étrier d'accouplement (9) constitué d'un tronçon d'un profilé extrudé.
